# EUROPÄISCHE PATENTSCHRIFT

(11) **EP 2 621 446 B1**
(45) Veröffentlichungstag und Bekanntmachung des Hinweises auf die Patenterteilung: **15.04.2015**
(21) Anmeldenummer: 11758217.1
(22) Anmeldetag: 21.09.2011
(51) Int. Cl.: A61G 5/12

(54) **SITZANORDNUNG, Z. B. ROLLSTUHL, MIT SCHWENKBARER FUSSSTÜTZE**
SEAT DEVICE, E.G. A WHEELCHAIR, WITH PIVOTABLE FOOTREST
ENSEMBLE SIÈGE, PAR EXEMPLE FAUTEUIL ROULANT, À REPOSE-PIEDS BASCULANT

(30) Priorität: 28.09.2010 DE 102010037809
(43) Veröffentlichungstag der Anmeldung: 07.08.2013
(73) Patentinhaber: Interco Gesellschaft für die Planung und den Vertrieb von Reha Hilfen mbH, 53783 Eitorf (DE)
(72) Erfinder: MARKWALD, Michael, 53783 Eitorf (DE)
(74) Vertreter: Patentanwälte Freischem
(86) Internationale Anmeldenummer: PCT/EP2011/066432
(87) Internationale Veröffentlichungsnummer: WO 2012/041749

(56) Entgegenhaltungen:
- EP-A1- 1 374 819
- WO-A1-2006/045316
- US-A- 5 366 277

## Beschreibung

Die Erfindung betrifft eine Sitzanordnung für körperbehinderte Personen, insbesondere einen Rollstuhl oder Kinderwagen, mit einer Sitzfläche und einer Fußstütze, welche zur Sitzfläche verschwenkbar und im Bereich der Mitte des vorderen Randes der Sitzfläche befestigt ist, und mit einem Abduktionskeil in der Mitte des vorderen Randes der Sitzfläche.

Die Sitzfläche kann Bestandteil einer Sitzschale sein, welche ferner eine zur Sitzschale verschwenkbare Rückenlehne umfasst. Die Sitzfläche kann aber auch mit der Fußstütze als Montageeinheit in den Rahmen einer Sitzanordnung (z.B. Rollstuhlrahmen) integriert werden, wobei der Rahmen mit einer Rückenlehne versehen ist.

Eine Sitzanordnung mit Sitzschale, welche zueinander verschwenkbar eine Sitzfläche und eine Rückenlehne umfasst, geht aus dem europäischen Patent EP 0 911 008 B1 der Anmelderin hervor. Der hier beschriebene Rollstuhl bzw. die hier beschriebene Sitzanordnung dient insbesondere der Aufnahme von Patienten, die unter spastischen Krämpfen leiden. Bei diesen Patienten werden unkontrolliert Impulse an die Muskulatur abgegeben, die zu einer krampfartigen Muskelanspannung führen, welche im Allgemeinen eine Körperstreckung bewirkt. Das heißt, die sitzende Person betätigt ungewollt ihre Muskeln derart, dass die Hüftgelenke und Kniegelenke durchgedrückt werden. Um zu vermeiden, dass der Patient aus der Sitzschale der Sitzanordnung herausfällt, ist er in der Regel mit Befestigungsmitteln, die zum Beispiel einen Beckengurt oder Beckenbügel umfassen, an der Sitzschale fixiert. Bei herkömmlichen Rollstühlen mit starrem Sitz oder arretierter, verstellbarer Sitzschale, in der der Patient fixiert ist, wirken die Muskelkräfte des Patienten bei einem spastischen Anfall gegen die starre oder arretierte Sitzschale, welche die Gelenke des Patienten in der abgewinkelten Position hält und den Patienten in seiner Sitzposition fixiert. Dies führt zum einen dazu, dass die Muskelanspannungen nicht zu einer Körperstreckung führen können und die Muskeln und Bänder der Patienten stark mechanisch beansprucht werden. Weiterhin wird die volle Muskelkraft in die Befestigungsmittel und in die Sitzschale eingeleitet, so dass auch hier eine erhebliche mechanische Beanspruchung erfolgt. Die in der EP 0 911 008 B1 beschriebene Anordnung löst diese Probleme, indem sie vorschlägt, dass Sitzfläche und Rückenlehne frei verschwenkbar miteinander verbunden sind, wobei eine Spannvorrichtung vorgesehen ist, welche eine die Sitzfläche und die Rückenlehne in der abgeknickten Sitzposition zueinander haltende Spannkraft erzeugt, und dass die Fußstütze frei verschwenkbar an der Sitzfläche angelenkt ist, wobei eine Spannvorrichtung vorgesehen ist, welche eine die Fußstütze in der abgeknickten Sitzposition zu der Sitzfläche haltende Spannkraft erzeugt. Konkret wird unterhalb der Sitzfläche eine Linearführung an dem Rahmen des Fahrgestells befestigt, an deren verschiebbarem Bauteil die Sitzfläche schwenkbar angelenkt ist. Die Sitzfläche der Sitzschale weist Seitenwangen auf, in denen miteinander fluchtende Bohrungen angeordnet sind. Diese werden von Schwenkzapfen durchragt, an denen je eine von zwei seitlichen Streben der Fußstütze verschwenkbar befestigt ist. Eine Zugfeder zieht mindestens eine Strebe der Fußstüze in die zur Sitzfläche abgeknickte Sitzposition.

Andere Hersteller haben diese Innovation aufgegriffen, wie z.B. aus der Druckschrift EP 1 743 612 B1 hervorgeht. Hier wird die Lagerung unterhalb der Sitzfläche dadurch bewirkt, dass das von der Rückenlehne abgewandte Ende der Sitzfläche linear verschiebbar auf einer Auflage aufliegt, so dass dieses Ende auf dem Auflager schwenkbar ist. Auch hier weist die Fußstütze zwei seitliche Streben auf. Diese sind schwenkbar mit seitlich an der Sitzfläche angeordneten Tragstreben verbunden.

Rollstühle deren Fußstützen mittlere Streben aufweisen, die im Bereich der Mitte des vorderen Randes der Sitzfläche schwenkbar an der Sitzfläche befestigt sind, gehen beilspielsweise aus den Druckschriften US 4 538 857 A, DE 600 22 752 T2, DE 10 2004 051 392 83, DE 195 20 585 A1, DE 20 2004 017 110 U1, GB 2 381 742 A, GB 2 067 294 A, GB 2 067 394 A, US 2006/0086202 A1, EP 2 062 557 A1 und EP 1 374 819 A1 hervor. Die EP 1 374 819 A1 und die DE 195 20 585 A1 zeigen ferner Abduktionskeile, die in der Mitte des vorderen Randes der Sitzfläche befestigbar sind.

Ausgabe der vorliegenden Erfindung ist es, einen Rollstuhl oder eine ähnliche Sitzanordnung für körperbehinderte Personen zu schaffen, wobei die Befestigung für die Fußstütze bei einfachem Aufbau ein Verschwenken um die physiologischen Drehpunkte gewährleistet. Diese Aufhabe wird durch Anspruch 1 gelöst

Durch die Befestigung der Fußstütze im Bereich der Mitte des vorderen Randes der Sitzfläche ist gewährleistet, dass die Schwenkachse der Fußstütze in räumlicher Nähe zu den Kniegelenke liegt. In der Mitte des vorderen Randes der Sitzfläche ist ein Abduktionskeil vorgesehen, der die Beine des in der Sitzschale aufgenommen Patienten leicht auseinanderspreizt. Hier wird die Fußstütze angelenkt, so dass die Knie des Patienten unmittelbar an den Schwenkpunkt der Fußstütze abgrenzen. Die mechanischen Drehpunkte der Fußstütze stimmen mit den mechanischen Drehpunkten der Kniegelenke überein. Zudem ist bei einer zentralen Anlenkung der Fußstütze nur ein Gelenk vorzusehen und nicht zwei außerhalb der Sitzschale liegende Gelenke. Hierdurch kann der Aufbau konstruktiv vereinfacht werden.

Bei einer bevorzugten Ausführungsform ist der Abduktionskeil nach absenkbar. Der Abduktionskeil kann nach unten abgesenkt werden. In der nach unten abgesenkten Position befindet sich der Abduktionskeil nicht mehr zwischen den Knien des Patienten. Der Patient kann hierdurch einfacher in die Sitzschale hineingesetzt und dort festgeschnallt werden.

In der Praxis kann in der Mitte des vorderen Randes der Sitzfläche ein Tragarm angeordnet sein, dessen freies Ende eine Schwenkachse für die Fußstütze aufweist. Der Tragarm liegt folglich zwischen den Knien einer in der Sitzschale aufgenommenen Person. Er kann sich in der Praxis von dem vorderen Rand der Sitzfläche aus schräg nach oben erstrecken, so dass die Schwenkachse im Bereich der Schwenkachse der Kniegelenke des aufgenommenen Patienten liegt. Ein Schwenken der Fußstütze um die physiologischen Drehpunkte der Knie ist hierdurch gewährleistet. Dies hat zur Folge, dass bei einem Verschwenken der Fußstütze durch eine Streckbewegung der Muskeln des aufgenommenen Patienten keine Kräfte auf die Kniegelenke wirken, welche die Gelenke belasten könnten.

In der Praxis kann der zwischen den Knien befindliche Teil der Fußstütze und des Tragarms mit einer gepolsterten Abdeckung versehen sein, welche einen Abduktionskeil bildet. Dieser Abduktionskeil sorgt dafür, dass die Knie etwas auseinander gedrückt sind und in den Hüftgelenken eine gewisse Abspreizung erreicht wird. Hierdurch werden Fehlstellungen des Hüftgelenks vermieden.

Das von der Schwenkachse entfernte Ende des Tragarms kann kippbar an der Sitzfläche befestigt sein, so dass der Tragarm nach unten gekippt werden kann. Diese Kippfunktion ist vorteilhaft, wenn der Patient in die Sitzschale hineingesetzt wird. In der nach unten gekippten Position befindet sich der Tragarm und der diesen abdeckende Abduktionskeil nicht mehr zwischen den Knien des Patienten. Der Patient kann hierdurch einfacher in die Sitzschale hineingesetzt und dort festgeschnallt werden. Erst wenn der Patient sich in der ordnungsgemäßen Sitzposition befindet, kann der Tragarm mit dem Abduktionskeil wieder nach oben gekippt werden, so dass der Abduktionskeil zwischen den Knien des Patienten liegt. Zum Abkippen des Tragarms ist vorzugsweise eine lösbare Rastvorrichtung vorgesehen, die den Tragarm in seiner oberen Position arretiert, in der sich die Schwenkachse zwischen den Knien des Patienten befindet. Um den Abduktionskeil herunterzukippen, wird die Rastvorrichtung gelöst.

In der Praxis kann ferner an dem Tragarm ein Schwenkarm befestigt sein, an dem die Fußstütze befestigt ist. Der Tragarm mit Schwenkachse und Schwenkarm bildet auf diese Weise eine Baueinheit, die bei Beschädigung ausgewechselt werden kann. Auch ist es möglich, mit einer Schwenkachse unterschiedliche Fußstützen zu kombinieren, um den Rollstuhl an die Größe und die physiologischen Vorgaben des aufzunehmenden Patienten anzupassen.

Der Tragarm kann zwei zueinander parallele Schenkel aufweisen, zwischen denen der Schwenkarm angeordnet ist. Dabei kann ein Schwenkzapfen miteinander fluchtende Bohrungen in dem Tragarm, insbesondere in den zwei Schenkeln des Tragarms, und in dem Schwenkarm durchragen.

Die Fußstütze weist eine Fußplatte auf, auf die der in dem Rollstuhl sitzende Patient seine Füße stellt. Vorzugsweise ist die Geometrie des Tragarms und Schwenkarms derart gewählt, dass die Fußplatte der Fußstütze bei nach unten bewegtem Abduktionskeil die Fußstütze auf dem Boden aufliegt. Eine in den Rollstuhl aufzunehmende Person kann auf diese Weise leicht in den Rollstuhl gesetzt werden und, falls sie laufen kann, nahezu ebenerdig auf die Fußplatte laufen und sich dann in die Sitzschale setzen, ohne dabei von dem nach oben Ragenden Abduktionskeil gestört zu werden. Diese Einstiegshilfe ist für den Patienten eine erhebliche Erleichterung.

Eine Ausführungsform der Erfindung wird nachfolgend unter Bezugnahme auf die beigefügten Zeichnungen erläutert.
Fig. 1 zeigt eine als Rollstuhl ausgebildete Ausführungsform einer Sitzanordnung nach dem Stand der Technik in Seitenansicht in der unbelasteten Ausgangsstellung.
Fig. 2 zeigt den Rollstuhl der Fig. 1 mit gegen die Spannkraft der Spannvorrichtungen gestreckter Sitzschale und Fußstütze.
Fig.3 zeigt einen erfindungsgemäßen Rollstuhl in dreidimensionaler Ansicht ohne Polsterungen auf der Sitzschale.
Fig. 4 zeigt eine dreidimensionale Ansicht der Sitzschale mit gerade nach unten ragender Fußstützen.
Fig. 5 zeigt eine der Fig. 4 entsprechende Darstellung mit nach oben verschwenkter Fußstütze.
Fig. 6 zeigt eine der Fit. 4 entsprechende Garstellung mit abgekipptem Tragarm für die Fußstützen.
Fig. 7 zeigt eine Seitenansicht des Tragarms und Schwenkarms für die Fußstütze in der Gebrauchsstellung.
Fig. 8 zeigt eine Seitenansicht des Tragarms und Schwenkarms für die Fußstütze in abgekippter Stellung.

Die Figuren 9 bis 11 zeigen den Figuren 4 bis 6 entsprechende Darstellungen der Sitzschale, mit Sitzflächenpolster und Abduktionskeil.

Die Fig. 1 und 2 zeigen eine Sitzanordnung in Form eines Rollstuhls nach dem Stand der Technik. Er umfasst ein Fahrgestell 1 mit großen Hinterrädern 2 und kleinen Vorderrädern 3 jeweils an beiden Seiten des Fahrgestells 1. Der obere Teil des Fahrgestells 1 ist als doppelter, in Seitenansicht L-förmiger Rahmen 4 ausgebildet. Mehrere quer zur Darstellungsebene verlaufende Querstreben (nicht dargestellt) zwischen den beiden L-förmigen Rahmenabschnitten stabilisieren das Fahrgestell 1.

Eine Sitzschale 6 liegt auf dem L-förmigen Rahmen 4 auf. Sie besteht aus einer Sitzfläche 7 und einer Rückenlehne 8, die um eine Schwenkachse 9 schwenkbar miteinander verbunden sind. Die Schwenkachse 9 zwischen Sitzfläche 7 und Rückenlehne 8 verläuft durch den Schwenkpunkt des Hüftgelenkes.

Am vorderen Ende der Sitzfläche 7 ist in deren beiden seitlichen Wandabschnitten eine Fußstütze 10 um eine Schwenkachse 11 schwenkbar angelenkt. Die Fußstütze 10 besteht hier aus zwei zueinander parallelen Streben, von denen in den Fig. 1 und 2 in Seitenansicht jeweils nur eine sichtbar ist.

Um der aufzunehmenden Person einen bequemen Sitz zu bieten, werden auf die Sitzfläche 7 und die Rückenlehne 8 Polsterauflagen aufgebracht. Diese sind aus Gründen der Übersichtlichkeit in den Zeichnungen nicht dargestellt. Die Sitzanordnung ist zur Aufnahme einer unter spastischen Krämpfen leidenden Person vorgesehen, die durch Befestigungsmittel in der Sitzschale 6 fixiert wird. In Fig. 1 ist schematisch mit gestrichelten Linien ein Beckenhalter 13 eingezeichnet, der das Befestigungsmittel bildet.

In der Fig. 2 ist zu erkennen, dass die Sitzanordnung einer Streckbewegung der in der Sitzschale 6 aufgenommenen Person folgen kann. Die Person kann durch Muskelkraft die Fußstütze 10 nach vorne schwenken und die Rückenlehne 8 in Bezug auf die Sitzfläche 7 nach hinten schwenken. Dabei sind Spannvorrichtungen 14 und 15 vorgesehen, welche die beweglichen Teile der Sitzanordnung in die in der Fig. 1 dargestellte Sitzstellung ziehen. Die erste Spannvorrichtung 14 besteht aus einer Zugfeder, die einerseits an einem an dem L-förmigen Rahmen fixierten Aufnahmeblock 16 befestigt ist und andererseits mit der Sitzfläche 7 verbunden ist. Die Verbindung mit der Sitzfläche 7 erfolgt über eine Linearführung 17 unterhalb der Sitzfläche 7. Der untere Teil der Linearführung 17 ist an dem L-förmigen Rahmen 4 befestigt. Das vordere Ende des oberen Teils der Linearführung 17 ist schwenkbar mit der Unterseite der Sitzfläche 7 verbunden. Am hinteren Ende des oberen Teils der Linearführung 17 ist die Zugfeder 14 angelenkt. Somit zieht die Zugfeder 14 die Sitzfläche 7 in die hintere Position und damit die gesamte Sitzschale 6 in die in Fig. 1 dargestellte rechtwinklig abgewinkelte Position.

Die Spannvorrichtung 15 besteht ebenfalls aus einer Zugfeder, welche zwischen der Fußstütze 10 und dem oberen Teil der Linearführung 17 angeordnet ist. Diese Zugfeder 15 zieht die Fußstütze 10 in die hintere, abgewinkelte Position, wie sie in Fig. 1 dargestellt ist.

Die erfindungsgemäße Sitzfläche mit verschwenkbarer Fußstütze eignet sich aber auch zur Anordnung an einem Sitzgestell ohne Rückenlehne oder an einem Rahmen, an dem die Rückenlehne unabhängig von der Sitzfläche befestigt ist.

Die Fig. 3 zeigt einen Rollstuhl gemäß der Erfindung. Der Rollstuhl umfasst wiederum ein Fahrwerk 21 mit großen, starr gelagerten Hinterrädern 22 und zwei schwenkbar gehaltenen Vorderrädern 23, welche das Lenken des Rollstuhls ermöglichen. Die Räder 22,23 sind an einem L-förmigen Rahmen 24 befestigt. Der L-förmige Rahmen 24 dient der Aufnahme einer Sitzschale 26. Die Sitzschale 26 besteht aus einer Sitzfläche 27 und einer Rückenlehne 28. Die Rückenlehne 28 ist mittels zwei Schwenkachsen 29, welche z.B. durch Niet- oder Schraubverbindungen gebildet werden, mit der Sitzfläche 27 gelenkig verbunden. Unterhalb der Sitzfläche 27 ist eine Linearführung angeordnet.

Am vorderen Rand der Sitzfläche 27 der Sitzschale 26 ist in der Mitte ein sich nach oben erstreckender Tragarm 32 angeordnet, an dessen oberen Ende ein Schwenkarm 33 um eine Schwenkachse 38 verschwenkbar befestigt ist. An dem Schwenkarm 33 kann eine Fußstütze befestigt werden. Dies ist insbesondere in den Fig. 4 bis 9 zu erkennen.

Die Fig. 4 bis 6 zeigen die Sitzschale 26 ohne Fahrgestell. Wie erwähnt, ist im Bereich des vorderen Randes der Sitzfläche 27 ein sich nach oben erstreckender Tragarm 32 befestigt. Der Tragarm 32 besteht aus mehreren zueinander parallelen Schenkeln, zwischen denen der Schwenkarm 33 um eine Schwenkachse 38 schwenkbar befestigt ist. Ein Zugstab 34 ist mit seinem vorderen Ende am Schwenkarm 33 befestigt. Das hintere Ende des Zugstabes 34 ist gegen eine Spannkraft einer Feder innerhalb des Tragarms 32 längs verschiebbar angeordnet. So zieht der Zugstab 34 den Schwenkarm 33 in seine hintere Position (Fig. 4) zurück. Dies ist die Grundstellung der Anordnung in der die Fußstütze 37 nahezu gerade von der Sitzfläche 27 aus nach unten ragt. An dem Schwenkarm 33 ist eine Strebe 35 befestigt, die nach unten ragt und an deren unterem Ende eine Fußplatte 36 angeordnet ist. Der in der Sitzschale, 26 aufgenommenen Patient kann durch Muskelkraft über die Fußplatte 36 die Fußstütze 37 nach vorne schwenken. Dabei schwenkt der Schwenkarm 33 um die Schwenkachse 38 und zieht den Zugstab 34 nach vorne. Wenn keine Muskelkraft auf die Fußstütze 36 wirkt, wird diese von dem Zugstab 34 in die in Fig. 4 dargestellte Grundstellung gezogen. Die nach vorn verschwenkte Position ist in Fig. 5 dargestellt..

Fig. 6 zeigt eine weitere Position, in der der Tragarm 32 zur Sitzfläche 27 nach unten gekippt ist. Dadurch wird der Tragarm 32 abgesenkt, und das Einsteigen in den Rollstuhl wird erleichtert. Die gesamte Fußstütze 37 neigt sich bei diesem Vorgang nach unten und hinten, so dass sie aus dem Bereich vor der Sitzfläche 27 zurück gezogen wird. Das Abkippen des Tragarms 32 wird dadurch ermöglicht, dass dieser über eine Kippachse 39 an der Unterseite der Sitzfläche 27 angelenkt ist (s. Fig. 7 und 8). Die Kippachse 39 durchragt Öffnungen in dem Tragarm 32 und in einem Widerlager 41. Das Widerlager 41 ist an der Unterseite der Sitzfläche 27 befestigt. Ferner ist ein Raststift 40 vorgesehen, der relativ zum Tragkarm 32 durch eine Vorspannfeder (nicht dargestellt) in die eingeschoben Rastposition gedrückt wird. In dieser Rastposition (Fig. 7) durchragt der Raststift 40 Öffnungen in dem Widerlager 41 und im Tragarm 32 und legt auf diese Weise den Tragarm 32 zum Widerlager 41 und somit zur Sitzfläche 27 fest. Wird der Raststift 40 in Richtung aus der Bildebene der Fig. 7 heraus gezogen, so dass er nur noch eine Öffnung im Widerlager 41 durchragt, kann der Tragarm 32 nach unten gekippt werden, wie es in den Figuren 6 und 8 gezeigt ist. Das Einsteigen ist nun erleichtert, weil der Tragarm 32 abgesenkt und die Fußstütze 32 nach hinten verschwenkt ist. Wird der Tragarm 32 wieder nach oben gekippt, wird der Raststift 40 durch eine Vorspannfeder (nicht dargestellt) in die Öffnung des Tragarms 32 gedrückt und legt diesen wieder in seiner hochgekippten Gebrauchsstellung am Widerlager 41 fest.

Im Gebrauch wird die Sitzfläche 27 durch ein Sitzflächenpolster 30 abgedeckt. Dies ist in den Figuren 9 bis 11 dargestellt. Innerhalb des Sitzflächenpolsters 30 ist eine Aufnahme für einen Abduktionskeil 31 vorgesehen, der ebenfalls von einem Polsterelement gebildet wird. Der Abduktionskeil 31 ist innen hohl ausgebildet und relativ zum Sitzflächenpolster beweglich. Der Abduktionskeil 31 nimmt die oberen Enden von Tragarm 32 und Schwenkarm 33 auf.

Der Abduktionskeil 31 hat sowohl in der nach hinten geschwenkten Position der Fußstütze 37 (Fig. 9) als auch in der nach vorne geschwenkten Position der Fußstütze 37 (Fig. 10) die gleiche Position, in der er oben über das Sitzflächenpolster 30 hinaus ragt. Ein Patient, der auf dem Sitzflächenpolster 30 sitzt, verspürt beim Verschwenken der Fußstütze 37 folglich keine Relativbewegung zwischen Abduktionskeil 31 und Sitzflächenpolster 30. Das Sitzflächenpolster 30 bietet dem Patienten eine bequeme Auflage, wobei der Abduktionskeil 31 die Knie des Patienten ein wenig auseinander spreizt.

Wenn der Tragarm 32 hingegen nach unten kippt, senkt sich der Abduktionskeil 31 ab (siehe Fig. 11). Gleichzeitig schwingt die Fußstütze 37 mit der Fußplatte 36 nach hinten. Fußstütze 37 und Abduktionskeil 31 werden weitgehend aus dem vorderen Bereich der Sitzfläche 27 entfernt und der Einstieg eines Patienten in die Sitzschale 26 gemäß der Erfindung wird erleichtert.

### Bezugszeichenliste

- 1: Fahrgestell
- 2: Hinterrad
- 3: Vorderrad
- 4: L-förmiger Rahmen
- 5: waagerechte Strebe
- 6: Sitzschale
- 7: Sitzfläche
- 8: Rückenlehne
- 9: Schwenkachse
- 10: Fußstütze
- 11: Schwenkachse
- 12: Fußauflagebrett
- 13: Beckenhalter
- 14: Spannvorrichtung, Zugfeder
- 15: Spannvorrichtung, Zugfeder
- 16: Aufnahmeblock
- 17: Linearführung

- 21: Fahrgestells
- 22: Hinterrad
- 23: Vorderrad
- 24: L-förmiger Rahmen
- 25: Griff
- 26: Sitzschale
- 27: Sitzfläche
- 28: Rückenlehne
- 29: Schwenkachse
- 30: Sitzflächenpolster
- 31: Abduktionskeil
- 32: Tragarm
- 33: Schwenkarm
- 34: Zugstab
- 35: Strebe
- 36: Fußplatte
- 37: Fußstütze
- 38: Schwenkachse
- 39: Kippachse
- 40: Raststift, lösbare Rastvorrichtung
- 41: Widerlager

## Patentansprüche

1. Sitzanordnung für körperbehinderte Personen, insbesondere Rollstuhl oder Kinderwagen, mit einer Sitzfläche (27) und einer Fußstütze (37), welche zur Sitzfläche (27) verschwenkbar und im Bereich der Mitte des vorderen Randes der Sitzfläche (27) befestigt ist, und mit einem Abduktionskeil in der Mitte des vorderen Randes der Sitzfläche, **dadurch gekennzeichnet, dass** die Fußstütze innerhalb des Abduktionskeils angelenkt ist, wobei bei einer in der Sitzanordnung aufgenommenen Person die Schwenkachse für die Fußstütze im Bereich der Schwenkachse der Kniegelenke der Person liegt.

2. Sitzanordnung nach Anspruch 1, **dadurch gekennzeichnet, dass** der Abduktionskeil nach unten absenkbar ist.

3. Sitzanordnung nach Anspruch 1 oder 2, **dadurch gekennzeichnet, dass** die Sitzfläche (27) Teil einer Sitzschale (26) ist, die eine zur Sitzfläche (27) verschwenkbare Rückenlehne (28) aufweist.

4. Sitzanordnung nach Anspruch 1 oder 2, **dadurch gekennzeichnet, dass** die Sitzfläche (27) mit verschwenkbarer Fußstütze (37) an einem Rahmen der Sitzanordnung montiert wird, der eine Rückenlehne (28) trägt.

5. Sitzanordnung nach einem der vorangehenden Ansprüche, **dadurch gekennzeichnet, dass** in der Mitte des vorderen Randes der Sitzfläche (27) ein Tragarm (32) angeordnet ist, dessen freies Ende eine Schwenkachse (38) für die Fußstütze (37) aufweist.

6. Sitzanordnung nach Anspruch 5, **dadurch gekennzeichnet, dass** der Tragarm (32) sich von dem vorderen Rand der Sitzfläche (27) schräg nach oben erstreckt, so dass die Schwenkachse (38) im Bereich der Schwenkachse der Kniegelenke des in der Sitzschale (26) aufgenommenen Patienten liegt.

7. Sitzanordnung nach Anspruch 5 oder 6, **dadurch gekennzeichnet, dass** der zwischen den Knien befindliche Teil der Fußstütze (37) und des Tragarms (32) mit einer gepolsterten Abdeckung versehen sind, welche einen Abduktionskeil (31) bildet.

8. Sitzanordnung nach einem der Ansprüche 5 bis 7, **dadurch gekennzeichnet, dass** das von der Schwenkachse (38) entfernte Ende des Tragarms (32) kippbar an der Sitzfläche (27) befestigt ist, so dass der Tragarm (32) nach unten gekippt werden kann.

9. Sitzanordnung nach Anspruch 8, **dadurch gekennzeichnet, dass** eine lösbare Rastvorrichtung (40) den Tragarm (32) in seiner oberen Position arretiert, in der sich die Schwenkachse zwischen den Knien einer in der Sitzanordnung aufgenommenen Person befindet.

10. Sitzanordnung nach einem der Ansprüche 5 bis 9, **dadurch gekennzeichnet, dass** an dem Tragarm (32) ein Schwenkarm (33) befestigt ist, an dem die Fußstütze (37) befestigt ist.

11. Sitzanordnung nach Anspruch 10, **dadurch gekennzeichnet, dass** der Tragarm (32) mehrere zueinander parallele Schenkel aufweist, zwischen denen der Schwenkarm (33) angeordnet ist.

12. Sitzanordnung nach Anspruch 10 oder 11, **dadurch gekennzeichnet, dass** die Schwenkachse (38) miteinander fluchtende Bohrungen in dem Tragarm (32) und dem Schwenkarm (33) durchragt.

13. Sitzanordnung nach einem der vorangehenden Ansprüche, **dadurch gekennzeichnet, dass** die Fußstütze (37) eine Fußplatte (36) aufweist, die bei nach unten bewegtem Abduktionskeil die Fußstütze (37) auf dem Boden aufliegt.

## Claims

1. Seat arrangement for disabled persons, in particular wheelchair or pushchair, with a seat surface (27) and a foot rest (37) which is pivotable with respect to the seat surface (27) and is fastened in the region of the centre of the front edge of the seat surface (27), and with an abduction wedge in the centre of the front edge of the seat surface, **characterised in that** the foot rest is hinged within the abduction wedge, wherein in the case of a person accommodated in the seat arrangement the pivot axis for the foot rest lies in the region of the pivot axis of the knee joints of the person.

2. Seat arrangement according to Claim 1, **characterised in that** the abduction wedge can be lowered downwards.

3. Seat arrangement according to Claim 1 or 2, **characterised in that** the seat surface (27) is part of a seat shell (26) which has a back rest (28) which is pivotable with respect to the seat surface (27).

4. Seat arrangement according to Claim 1 or 2, **characterised in that** the seat surface (27) with a pivotable foot rest (37) is mounted on a frame of the seat arrangement which supports a back rest (28).

5. Seat arrangement according to any one of the preceding claims, **characterised in that** a supporting arm (32) is arranged in the centre of the front edge of the seat surface (27), the free end of the supporting arm (32) having a pivot axis (38) for the foot rest (37).

6. Seat arrangement according to Claim 5, **characterised in that** the supporting arm (32) extends obliquely upwards from the front edge of the seat surface (27) so that the pivot axis (38) lies in the region of the pivot axis of the knee joints of the patient accommodated in the seat shell (26).

7. Seat arrangement according to Claim 5 or 6, **characterised in that** the part of the foot rest (37) and of the supporting arm (32) located between the knees is respectively provided with a padded cover which forms an abduction wedge (31).

8. Seat arrangement according to any one of Claims 5 to 7, **characterised in that** the end of the supporting arm (32) remote from the pivot axis (38) is fastened tiltably on the seat surface (27) so that the supporting arm (32) can be tilted downwards.

9. Seat arrangement according to Claim 8, **characterised in that** a detachable latching device (40) locks the supporting arm (32) in its upper position in which the pivot axis is located between the knees of a person accommodated in the seat arrangement.

10. Seat arrangement according to any one of Claims 5 to 9, **characterised in that** a pivot arm (33) is fastened on the supporting arm (32), on which pivot arm (33) the foot rest (37) is fastened.

11. Seat arrangement according to Claim 10, **characterised in that** the supporting arm (32) has a plurality of limbs which are parallel to one another and between which the pivot arm (33) is arranged.

12. Seat arrangement according to Claim 10 or 11, **characterised in that** the pivot axis (38) protrudes through bores, which are flush with one another, in the supporting arm (32) and the pivot arm (33).

13. Seat arrangement according to any one of the preceding claims, **characterised in that** the foot rest (37) has a foot plate (36), which places the foot rest (37) on the ground in the case of an abduction wedge moved downwards.

## Revendications

1. Ensemble siège pour personnes handicapées, en particulier fauteuil roulant ou poussette pour enfant, qui comporte une assise (27) et un repose-pieds (37), lequel peut pivoter par rapport à l'assise (27) et est fixé dans la zone médiane du bord avant de l'assise (27), ainsi qu'une cale d'abduction située au milieu du bord avant de l'assise, **caractérisé en ce que** le repose-pieds est articulé à l'intérieur de la cale d'abduction, l'axe de pivotement du repose-pieds se trouvant dans la zone de l'axe de pivotement de l'articulation des genoux lorsqu'une personne est assise dans l'ensemble siège.

2. Ensemble siège selon la revendication 1, **caractérisé en ce que** la cale d'abduction peut être rabattue vers le bas.

3. Ensemble siège selon la revendication 1 ou 2, **caractérisé en ce que** l'assise (27) est une partie d'une coque de siège (26), qui comporte un dossier (28) pouvant pivoter par rapport à l'assise (27).

4. Ensemble siège selon la revendication 1 ou 2, **caractérisé en ce que** l'assise (27) est montée avec le repose-pieds pivotant (37) sur un cadre de l'ensemble siège, lequel supporte un dossier (28).

5. Ensemble siège selon l'une des revendications précédentes, **caractérisé en ce qu'**un bras de support (32) est agencé au milieu du bord avant de l'assise (27), dont l'extrémité libre présente un axe de pivotement (38) pour le repose-pieds (37).

6. Ensemble siège selon la revendication 5, **caractérisé en ce que** le bras de support (32) s'étend depuis le bord avant de l'assise (27) en oblique vers le haut, de sorte que l'axe de pivotement (38) se trouve dans la zone de l'axe de pivotement de l'articulation des genoux du patient qui se trouve dans la coque de siège (26).

7. Ensemble siège selon la revendication 5 ou 6, **caractérisé en ce que** les parties du repose-pieds (37) et du bras de support (32) se trouvant entre les genoux sont pourvues d'un recouvrement rembourré, qui constitue une cale d'abduction (31).

8. Ensemble siège selon l'une des revendications 5 à 7, **caractérisé en ce que** l'extrémité du bras de support (32) éloignée de l'axe de pivotement (38) est fixée à l'assise (27) en pouvant être inclinée, de sorte que le bras de support (32) peut être incliné vers le bas.

9. Ensemble siège selon la revendication 8, **caractérisé en ce qu'**un dispositif d'arrêt amovible (40) arrête le bras de support (32) dans sa position haute, dans laquelle l'axe de pivotement se trouve entre les genoux d'une personne qui est assise dans l'ensemble siège.

10. Ensemble siège selon l'une des revendications 5 à 9 **caractérisé en ce qu'**un bras de pivotement (33), auquel est fixé le repose-pieds (37), est fixé au bras de support (32).

11. Ensemble siège selon la revendication 10, **caractérisé en ce que** le bras de support (32) présente plusieurs branches parallèles les unes aux autres, entre lesquelles est agencé le bras de pivotement (33).

12. Ensemble siège selon la revendication 10 ou 11, **caractérisé en ce que** l'axe de pivotement (38) traverse des alésages alignés dans le bras de support (32) et le bras de pivotement (33).

13. Ensemble siège selon l'une des revendications précédentes, **caractérisé en ce que** le repose-pieds (37) présente une plaque pour pieds (36), ce qui permet au repose-pieds (37) de rester sur le sol quand la cale d'abduction est déplacée vers le bas.
